# EUROPÄISCHE PATENTSCHRIFT

(11) **EP 1 502 060 B1**
(45) Veröffentlichungstag und Bekanntmachung des Hinweises auf die Patenterteilung: **16.09.2009**
(21) Anmeldenummer: 03729940.1
(22) Anmeldetag: 25.04.2003
(51) Int. Cl.: F25B 39/02, F28F 1/22, B21D 53/08

(54) **WÄRMETAUSCHER FÜR EIN KÄLTEGERÄT UND VERFAHREN ZUR HERSTELLUNG EINES WÄRMETAUSCHERS**
HEAT EXCHANGER FOR A REFRIGERATING APPLIANCE AND METHOD FOR PRODUCING A HEAT EXCHANGER
ECHANGEUR THERMIQUE DESTINE A UN APPAREIL FRIGORIFIQUE ET PROCEDE DE FABRICATION D'UN ECHANGEUR THERMIQUE

(30) Priorität: 26.04.2002 DE 10218826
(43) Veröffentlichungstag der Anmeldung: 02.02.2005
(73) Patentinhaber: BSH Bosch und Siemens Hausgeräte GmbH, 81739 München (DE)
(72) Erfinder: CIESLIK, Detlef, 89537 Giengen (DE); KUSNIK, Thorsten, 89312 Günzburg (DE); PFLOMM, Berthold, 89077 Ulm (DE)
(86) Internationale Anmeldenummer: PCT/EP2003/004338
(87) Internationale Veröffentlichungsnummer: WO 2003/091637

(56) Entgegenhaltungen:
- EP-A- 0 697 277
- EP-A- 0 806 617
- DE-A- 19 818 995
- DE-A- 19 938 773
- US-A- 1 982 075
- US-A- 2 124 110
- US-A- 2 276 811
- US-A- 2 489 754
- US-A- 3 912 005
- PATENT ABSTRACTS OF JAPAN vol. 003, no. 154 (M-085), 18. Dezember 1979 (1979-12-18) & JP 54 132845 A (SANDEN CORP), 16. Oktober 1979 (1979-10-16)
- PATENT ABSTRACTS OF JAPAN vol. 007, no. 068 (M-201), 19. März 1983 (1983-03-19) & JP 57 210295 A (TOKYO SHIBAURA DENKI KK), 23. Dezember 1982 (1982-12-23)

## Beschreibung

Die vorliegende Erfindung betrifft einen Wärmetauscher, wie einen Verdampfer, einen Verflüssiger oder dergleichen, für ein Kältegerät mit einer Platine, einer in wärmeleitendem Kontakt mit der Platine angeordneten Rohrleitung für ein Kältemittel und einer an der Platine und an der Rohrleitung haftenden Haltematerialschicht sowie ein Verfahren zur Herstellung eines solchen Wärmetauschers.

Ein Wärmetauscher dieser Art und ein Verfahren zu seiner Herstellung sind aus DE 199 38 773 A1 bekannt. Bei dem bekannten Herstellungsverfahren wird eine mäanderförmig gebogene Rohrleitung gegen eine Platine gedrückt gehalten, und die Zwischenräume zwischen den Mäandern der Rohrleitung werden mit einem Haltemittel ausgefüllt. Bei diesem Haltemittel kann es sich um einen expandierten Polyurethanschaum oder auch um gießfähige duroplastische Kunststoffe handeln. Derartige Haltemittel sind kostspielig, und die bei ihrem Aushärten bzw. Aufschäumen stattfindende Vernetzung erschwert ihre Wiedergewinnung und erneute Verwendung, wenn ein derartiger Verdampfer recycled werden soll.

Aus US 3,912,005 ist bekannt an einem Kühlgutbehälter Verdampferrohre durch einen Bitumenüberzug zu fixieren und dabei gleichzeitig die Verdampferrohre und den Kühlgutbehälter vor Korrosion zu schützen.

Aus JP 57-210295 A ist ein Verfahren zum Herstellen eines Wärmetauschers bekannt, bei dem eine Aluminiumfolie, Rohrleitungen und eine Kunststofffolie übereinander geschichtet werden, bei dem die Kunststoffolie durch Erhitzen weich gemacht und unter Druck mit der Aluminiumfolie verbunden wird, so dass die Rohrleitungen durch den Kunststoff an der Aluminiumfolie fixiert sind.

Aufgabe der vorliegenden Erfindung ist, einen preiswerten, recyclingfreundlichen Wärmetauscher für ein Kältegerät und ein Verfahren zu dessen Herstellung zu schaffen.

Die Aufgabe wird gelöst durch einen Wärmetauscher mit den Merkmalen des Anspruchs 1 und ein Verfahren mit den Merkmalen des Anspruchs 8.

Die Verwendung einer Bitumenzusammensetzung als Haltematerialschicht hat zum einen den Vorteil, dass solche Materialien preiswert verfügbar sind, zum anderen sind sie recyclingfreundlich, da nach dem Zerlegen eines solchen Wärmetauschers in seine Bestandteile das gewonnene Bitumenmaterial ohne nennenswerte Aufbereitung und ohne Qualitätsverlust für die Herstellung eines neuen Wärmetauschers oder andere Zwecke verwendbar ist. Außerdem gewährleistet die Verwendung der Bitumenzusammensetzung nach ihrem Abkühlen einen sehr innigen Kontakt der Rohrleitung mit der Trägerplatine, wodurch die thermische Effizienz des Wärmetauschers verbessert ist. Die Masse der Bitumenzusammensetzung hat zudem eine wärme- bzw. kältespeichernde Wirkung, die im Fall eines Verdampfers dazu dient, den Energieverbrauch eines Kältegeräts zu senken.

Die durch die Bitumenzusammensetzung erzielte Verbindung zwischen der Trägerplatine und der Rohrleitung ist mechanisch sehr beanspruchbar und somit der Wärmetauscher in der Handhabung im Fertigungsablauf einer Großserienfertigung sehr formstabil.

Durch die Anschmiegbarkeit der erwärmten Bitumenzusammensetzung folgt diese der Rohrleitung und der Trägerplatine konturengenau, wodurch sich keine Feuchtigkeit zwischen Rohrleitung und Trägerplatine eindiffundieren kann, so dass eine Korrosionsgefahr oder die Gefahr einer zum Ablösen der Rohrleitung von der Trägerplatine führenden Eisbildung vermieden ist.

Um die Wärmeübertragung zwischen der Rohrleitung und der Platine zu begünstigen, kann die Rohrleitung einen abgeflachten Querschnitt mit der Platine zugewandter verbreiteter Seite haben, um eine flächige Berührung zwischen Platine und Rohrleitung zu gewährleisten. Durch die flächige Berührung ist ein wärmeleitender Kontakt zwischen Rohrleitung und Platine auch bei ungünstigen Fertigungsbedingungen stets sichergestellt.

Um eine feste Verbindung zwischen der Haltematerialschicht und der Platine zu erzielen, ist erfindungsgemäß eine Klebstoffschicht vorgesehen, die wenigstens lokal die Haltematerialschicht mit der Platine verbindet.

Diese Klebstoffschicht besteht vorzugsweise aus einem durch Hitze aktivierbaren Klebstoff. Dies vereinfacht die Herstellung des Wärmetauschers, da die Klebstoffschicht vorab an einer zum Bilden der Haltematerialschicht verwendeten Platte aus der Bitumenzusammensetzung ungeschützt angebracht sein kann und ihre Wirksamkeit durch Aufschmelzen beim Erhitzen der Haltematerialschicht gewinnt.

Die Bitumenzusammensetzung kann neben Bitumen zwischen ca. 50 und 80 % Füllstoff enthalten. Der Füllstoff, der ein einzelnes Material oder ein Materialgemisch sein kann, kann z.B. unter dem Gesichtspunkt der Kostenminimierung oder der Verbesserung der thermischen Leitfähigkeit ausgewählt werden. Ein bevorzugter Füllstoff ist Gesteinsmehl.

Die Haltematerialschicht kann zum Schutz an ihrer von der Platine abgewandten Seite mit einer Lackschicht versehen sein.

Die Haltematerialschicht hat zweckmäßigerweise eine mittlere Stärke im Bereich zwischen 0,5 bis 2 mm, vorzugsweise zwischen 1,0 und 1,5 mm.

Die Herstellung eines Wärmetauschers der oben beschriebenen Art ist auf einfache Weise möglich durch Bilden eines Stapels, der eine Platine, eine Rohrleitung für ein Kältemittel und eine Platte aus einer Bitumenzusammensetzung umfasst, und anschließendes Erhitzen der Folie und Verpressen des Stapels.

Weitere Merkmale und Vorteile der Erfindung ergeben sich aus der nachfolgenden Beschreibung am Beispiel eines Verdampfers mit Bezug auf die beigefügten Figuren. Es zeigen:
- Fig. 1: eine perspektivische Ansicht eines erfindungsgemäßen Verdampfers;
- Fig. 2: einen Teilschnitt durch den Verdampfer aus Fig. 1; und
- Fig. 3: Schritte eines Verfahrens zur Herstellung des Verdampfers.

Der in Fig. 1 in perspektivischer Ansicht gezeigte Verdampfer ist aufgebaut aus einer ebenen Platine 1 aus Aluminiumblech, auf der eine Kältemittelleitung 2 aus einem ebenfalls aus Aluminium bestehenden Rohr mäanderförmig angeordnet ist. Die Platine 1 und die Kältemittelleitung 2 sind überdeckt von einer Haltematerialschicht 3 aus einer Bitumenzusammensetzung. Diese besteht aus ca. 25 % polymermodifiziertem Bitumen, 3 % eines Kunststoffs und ca. 72 % Gesteinsmehl.

Wie Fig. 2 zeigt, hat die Kältemittelleitung 2 keinen exakt runden, sondern einen abgeflachten Querschnitt, wodurch sich die Kältemittelleitung 2 und die Platine 1 zumindest annähernd flächig berühren. Hierdurch wird auf fertigungstechnisch einfache Weise ein wärmeleitender Kontakt zwischen der Kältemittelleitung 2 und der Platine 1 erreicht. Die Haltematerialschicht 3 erstreckt sich in Zwickel 4 hinein, die beiderseits der Kontaktlinie zwischen der Kältemittelleitung 2 und der Platine 1 liegen. Die massive Haltematerialschicht 3 sorgt für einen besseren Wärmeübergang zwischen der Platine 1 und der Kältemittelleitung 2, als dies bei herkömmlicher Verwendung eines Polyurethanschaums als Haltematerial möglich wäre. Durch die abgeflachte Form der Kältemittelleitung 2 ergibt sich eine geringere Dicke der Haltematerialschicht 3 in den Zwickeln 4, als dies bei einer runden Leitung 2 der Fall wäre. Dies ist ebenfalls für einen effizienten Wärmeaustausch zwischen Platine 1 und Kältemittelleitung 2 günstig. Zwischen der Haltematerialschicht 3 und der Platine 1 befindet sich eine Schicht 5 aus einem Heißkleber, die wegen ihrer im Vergleich zur Platine 1 und der Haltematerialschicht 3 wesentlich geringeren Dicke in der Fig. lediglich als Linie erkennbar ist.

Einzelne Schritte der Herstellung des erfindungsgemäßen Verdampfers sind in Fig. 3 dargestellt.

In einem in Fig. 3A gezeigten ersten Verfahrensschritt wird ein Stapel gebildet, dessen Schichten jeweils durch die Platine 1, die Kältemittelleitung 2 sowie eine 1,2 mm starke Platte 6 aus der Bitumenzusammensetzung bestehen. An der der Platine 1 und der Kältemittelleitung 2 zugewandten Unterseite der Platte 6 befindet sich die Klebstoffschicht 5. Da der Klebstoff der Schicht 5 im kalten Zustand der Platte nicht haftet, kann die Platte 6 mitsamt der Schicht 5 bequem vorgefertigt und gehandhabt werden; Maßnahmen zum Schutze des Klebevermögens für die Zeit zwischen Herstellung und Verwendung der Platte 6 sind nicht notwendig.

In der in Fig. 3A gezeigten Phase der Herstellung des Verdampfers muss die Kältemittelleitung 2 noch nicht auf ihrer gesamten Länge auf der Platine 1 aufliegen; eine geringfügige Welligkeit der Kältemittelleitung 2 senkrecht zur Oberfläche der Platine 1, wie in Fig. 3A gezeigt, ist zulässig.

In einem in Fig. 3B gezeigten zweiten Schritt der Herstellung des Verdampfers wird ein Stempel 7 gegen die Oberseite der Platte 6 gedrückt. In diesem Stadium ist die Platte 6 kalt und damit steif; die Andrückkraft des Stempels 7 bewirkt, dass die Kältemittelleitung 2 auf ihrer gesamten Länge gegen die Platine 1 gedrückt wird.

Der Stempel 7 ist an seiner Platte 6 zugewandten Unterseite mit Kanälen 9 versehen, deren Verlauf dem der Kältemittelleitung 2 entspricht. Alternativ dazu kann der Stempel 7 auch aus elastomerem Kunststoff, wie z.B. Silikon mit einer Härte von z.B. 20 Shore A und einer Materialstärke von 20 mm gefertigt sein. Bei einem Stempel aus elastomerem Kunststoff mit angepasster, nicht zur Beschädigung der Kältemittelleitung führender Shorehärte erübrigt sich die Einbringung des Kanalverlaufs der Kältemittelhärtung an der Stempelunterseite.

Durch anschließendes Erhitzen wird das Bitumen der Platte 6 fließfähig gemacht, und die Platte 6 wird in den Zwischenräumen 8 zwischen benachbarten Abschnitten der Kältemittelleitung 2 gegen die Platine 1 gedrückt. Die Zähigkeit der Bitumenzusammensetzung ist so eingestellt, dass diese einerseits fließfähig genug wird, um in die Zwickel 4 zwischen der Platine 1 und der Kältemittelleitung 2 einzudringen, andererseits aber noch zäh genug ist, um ein eventuelles lokales Wiederabheben von Teilen der Kältemittelleitung 2 von der Platine zu verhindern.

Um unabhängig von der Fließfähigkeit der Bitumenzusammensetzung ein lokales Wiederabheben der Kältemittelleitung 2 auszuschließen, können die Kanäle 9 des Stempels 7 auch lokal mit (nicht dargestellten) Vorsprüngen ausgestattet sein, die beim Erwärmen der Platte 6 durch diese hindurch gedrückt werden und mit der Kältemittelleitung 2 in unmittelbaren Kontakt kommen, um diese gegen die Platine 1 gedrückt zu halten.

Der Schmelzpunkt des Heißklebers der Klebstoffschicht 5 ist so gewählt, dass er während des Erhitzens und Formens der Platte 6 schmilzt und so anschließend, nach Abkühlen, die wieder erstarrte Haltematerialschicht 3 fest mit der Platine 1 und der Kältemittelleitung 2 verbindet. Die Klebstoffschicht 5 kann sich über die gesamte Unterseite der Platte 6 oder nur über Teile von dieser erstrecken.

Zur Versiegelung der frei liegenden Oberfläche der Haltematerialschicht 3 kann eine Lackschicht, insbesondere aus Schelllack, aufgetragen werden.

Die Wiedergewinnung der Bitumenzusammensetzung beim Recycling des Verdampfers ist auf einfache Weise möglich, indem durch Verformen des Verdampfers die im kalten Zustand spröde Haltematerialschicht 3 in Stücken abgesprengt wird oder indem durch starkes Abkühlen des Verdampfers, z.B. mit Hilfe von Trockeneis, die Verbindung zwischen Haltematerialschicht 3 und Kältemittelleitung 2 bzw. Platine 1 zum Aufbrechen gebracht wird.

## Patentansprüche

1. Wärmetauscher für ein Kältegerät mit einer Platine (1), einer in wärmeleitendem Kontakt mit der Platine (1) angeordneten Rohrleitung (2) für ein Kältemittel und einer an der Platine (1) und an der Rohrleitung (2) haftenden Haltematerialschicht (3) die aus einer Bitumenzusammensetzung besteht, **dadurch gekennzeichnet, dass** die Haltematerialschicht (3) mit der Platine (1) über eine Klebstoffschicht (5) zumindest lokal verbunden ist.

2. Wärmetauscher nach Anspruch 1, **dadurch gekennzeichnet, dass** die Klebstoffschicht (5) aus einem durch Hitze aktivierbaren Klebstoff besteht.

3. Wärmetauscher nach Anspruch 1 oder 2, **dadurch gekennzeichnet, dass** die Rohrleitung (2) einen abgeflachten Querschnitt aufweist.

4. Wärmetauscher nach einem der Ansprüche 1 bis 3, **dadurch gekennzeichnet, dass** die Bitumenzusammensetzung zwischen 50% und 80% Füllstoff enthält.

5. Wärmetauscher nach Anspruch 4, **dadurch gekennzeichnet, dass** als Füllstein Gesteinsmehl enthalten ist.

6. Wärmetauscher nach einem der Ansprüche 1 bis 5, **dadurch gekennzeichnet, dass** die Haltematerialschicht (3) an ihrer von der Platine (1) abgewandten Seite eine Lackschicht trägt.

7. Wärmetauscher nach einem der Ansprüche 1 bis 6, **dadurch gekennzeichnet, dass** die Haltematerialschicht (3) eine mittlere Stärke zwischen 0,5mm und 2,0mm, vorzugsweise zwischen 1,0mm und 1,5mm aufweist.

8. Verfahren zum Herstellen eines Wärmetauschers, insbesondere eines Verdampfers oder Verflüssigers nach einem der vorhergehenden Ansprüche mit den Schritten:
- Bilden eines Stapels, der eine Platine (1), eine Rohrleitung (2) für ein Kältemittel und eine Platte (6) aus Bitumenzusammensetzung umfasst, wobei die Platte (6) auf ihrer der Platine (1) zugewandten Unterseite eine Klebstoffschicht (5) aufweist, die im kalten Zustand der Platte (6) nicht haftet,
- Erhitzen der Platte (6) und Verpressen des Stapels.

9. Verfahren nach Anspruch 8, **dadurch gekennzeichnet, dass** die Platine (1) die Rohrleitung (2) und die Platte (6) aus der Bitumenzusammensetzung in der genannten Reihenfolge gestapelt werden.

## Claims

1. Heat exchanger for a refrigerating appliance with a plate (1), a pipe duct (2), which is arranged in thermally conductive contact with the plate (1), for a refrigerant and a retaining material layer (3) which adheres to the plate (1) and to the pipe duct (2) and which consists of a bitumen composition, **characterised in that** the retaining material layer (3) is connected with the plate (1) at least locally by way of an adhesive layer (5).

2. Heat exchanger according to claim 1, **characterised in that** the adhesive layer (5) consists of an adhesive activatable by heat.

3. Heat exchanger according to claim 1 or 2, **characterised in that** the pipe duct (2) has a flattened cross-section.

4. Heat exchanger according to any one of claims 1 to 3, **characterised in that** the bitumen composition contains between 50% and 80% of filler.

5. Heat exchanger according to claim 4, **characterised in that** powdered mineral is included as filling mineral.

6. Heat exchanger according to any one of claims 1 to 5, **characterised in that** the retaining material layer (3) carries a paint coating at its side remote from the plate (1).

7. Heat exchanger according to any one of claims 1 to 6, **characterised in that** the retaining material layer (3) has a mean thickness between 0.5 millimetres and 2.0 millimetres, preferably between 1.0 millimetres and 1.5 millimetres.

8. Method of producing a heat exchanger, particularly an evaporator or condenser, according to any one of the preceding claims, comprising the steps:
- forming a stack comprising a plate (1), a pipe duct (2) for a refrigerant and a sheet (6) of bitumen composition, wherein the sheet (6) has on its underside remote from the plate (1) an adhesive layer (5) which in the cold state does not adhere to the sheet (6) and
- heating the sheet (6) and compressing the stack.

9. Method according to claim 8, **characterised in that** the plate (1), the pipe duct (2) and the sheet (6) of the bitumen composition are stacked in the stated sequence.

## Revendications

1. Echangeur thermique destiné à un appareil frigorifique comprenant une platine (1), une conduite (2), disposée en contact thermoconducteur avec la platine (1), pour un réfrigérant et une couche de matière de maintien (3) adhérant à la platine (1) et à la conduite (2), qui est constituée d'une composition de bitume, **caractérisé en ce que** la couche de matière de maintien (3) est reliée au moins localement à la platine (1) par l'intermédiaire d'une couche de colle (5).

2. Echangeur thermique selon la revendication 1, **caractérisé en ce que** la couche de colle (5) est constituée d'une colle activable par chaleur.

3. Echangeur thermique selon la revendication 1 ou 2, **caractérisé en ce que** la conduite (2) présente une section aplatie.

4. Echangeur thermique selon l'une quelconque des revendications 1 à 3, **caractérisé en ce que** la composition de bitume comprend entre 50% et 80% de matière de remplissage.

5. Echangeur thermique selon la revendication 4, **caractérisé en ce que** de la roche pulvérisée est contenue en tant que matière de remplissage.

6. Echangeur thermique selon l'une quelconque des revendications 1 à 5, **caractérisé en ce que** la couche de matière de maintien (3) porte une couche de laque sur son côté détourné de la platine (1).

7. Echangeur thermique selon l'une quelconque des revendications 1 à 6, **caractérisé en ce que** la couche de matière de maintien (3) présente une épaisseur moyenne comprise entre 0,5 mm et 2,0 mm, de préférence entre 1,0 mm et 1,5 mm.

8. Procédé de fabrication d'un échangeur thermique, notamment d'un évaporateur ou d'un condenseur selon l'une quelconque des revendications précédentes, comprenant les étapes :
- formation d'une pile qui comprend une platine (1), une conduite (2) pour un réfrigérant et une plaque (6) constituée d'une composition de bitume, la plaque (6) présentant une couche de colle (5) sur son côté tourné vers la platine (1), qui n'adhère pas à l'état froid de la plaque (6),
- échauffement de la plaque (6) et pressage de la pile.

9. Procédé selon la revendication 8, **caractérisé en ce que** la platine (1), la conduite (2) et la plaque (6) constituée de la composition de bitume sont empilées dans l'ordre mentionné.
